# EUROPÄISCHE PATENTSCHRIFT

(11) **EP 3 612 308 B1**
(45) Veröffentlichungstag und Bekanntmachung des Hinweises auf die Patenterteilung: **03.12.2025**
(21) Anmeldenummer: 18710419.5
(22) Anmeldetag: 07.03.2018
(51) Int. Cl.: B02C 1/10

(54) **BRECHERBAUGRUPPE FUER EINEN BACKENBRECHER**
CRUSHING ASSEMBLY FOR A JAW CRUSHER
MODULE DE CONCASSAGE POUR UN CONCASSEUR À MÂCHOIRES

(30) Priorität: 21.04.2017 DE 102017108602
(43) Veröffentlichungstag der Anmeldung: 26.02.2020
(62) Teilanmeldung aus: 24208587.6
(73) Patentinhaber: Kleemann GmbH, 73037 Göppingen (DE)
(72) Erfinder: BLESSING, Otto, 73566 Bartholomä (DE); KAZMAIER, Benjamin, 73277 Owen (DE); MEIER, Jochen, 72584 Huelben (DE); WELLER, Christian, 73732 Esslingen (DE)
(74) Vertreter: Herrmann, Jochen
(86) Internationale Anmeldenummer: PCT/EP2018/055614
(87) Internationale Veröffentlichungsnummer: WO 2018/192706

(56) Entgegenhaltungen:
- EP-A1- 2 810 718
- EP-A1- 2 868 379
- CH-A- 251 196
- CN-Y- 2 750 865
- DE-B- 1 062 093
- US-A- 1 954 288
- US-B2- 8 256 698

## Beschreibung

Die Erfindung betrifft eine Brecherbaugruppe für einen Backenbrecher mit einer Brechschwinge und einer Brechbacke, an deren Brechseite Zähne angeformt sind.

Backenbrecher sind aus dem Stand der Technik vielfältig bekannt, beispielsweise aus CN 2 750 865 Y, US 1 954 288 A, DE 10 62 093 B, CH 251 196 A, EP 2 868 379 A1, EP 2 810 718 A1 und US 8 256 698 B2. Sie dienen dazu, mineralisches Gestein oder Recyclingmaterial, wie es beispielsweise beim Ausbau von Straßenflächen oder bei der Demontage von Gebäuden anfällt zu zerkleinern. Weiterhin werden Backenbrecher auch vielfältig bei anderen Anwendungsgebieten eingesetzt, beispielsweise bei der Schlackeaufbereitung.

Ein Backenbrecher weist eine Brecherbaugruppe auf, bei der eine feststehende und eine bewegliche Brechbacke Verwendung finden. Diese beiden Brechbacken sind im Winkel zueinander angeordnet, sodass sich ein konvergierender Spalt ergibt. In dieses, sogenannte Brechmaul kann das zu zerkleinernde Material eingefüllt werden. Die Materialzufuhr erfolgt dabei kontinuierlich über geeignete Fördermittel. Nun kann es vorkommen, dass beispielsweise ein besonders großer, zu zerkleinernde Gesteinsbrocken in das Brechmaul eingefüllt wird. Bei den aus dem Stand der Technik bekannten Brechbacken kann es mitunter zu Verbrückungen kommen. Dabei liegt der Gesteinsbrocken auf der einen Seite noch auf dem Fördermittel auf. Mit der anderen stützt sich der Gesteinsbrocken an der oberen Körperkante der Brechbacke ab. Er kann dann nicht mehr in das Brechmaul hineinfallen. In diesem Fall muss mit Hebegerät der Gesteinsbrocken dann angehoben und manuell in das Brechmaul hineinmanövriert werden. Die bewegliche Brecherbacke ist an einer beweglichen Brechschwinge montiert. Die Brechschwinge wird über einen Antrieb kontinuierlich angetrieben. Dabei führt sie eine Hubbewegung in Richtung auf das Brechmaul durch. Infolge dieser Hubbewegung wird das zwischen den beiden Brechbacken im Brechmaul gehaltene Material zerdrückt. Die dabei entstehenden Fragmente fallen dann aus dem Brechmaul heraus. Sie können über geeignete Transportmittel, beispielsweise Förderbänder abtransportiert werden. Die Brechbacken sind während des Betriebs einer erheblichen Belastung ausgesetzt. Bei Erreichen ihrer Verschleißgrenze müssen sie ausgetauscht werden. Um Maschinenstillstandzeiten so gering wie möglich zu halten, müssen die Brechbacken einfach getauscht werden können.

Es ist Aufgabe der Erfindung, eine Brecherbaugruppe mit einer Brechschwinge und einer daran montierten Brechbacke bereitzustellen, die verschleißoptimiert ausgelegt ist und einen zuverlässigen Brecherbetrieb ermöglicht.

Diese Aufgabe der Erfindung wird mit den Merkmalen des Anspruches 1 gelöst. Demgemäß wird eine Brecherbaugruppe für einen Backenbrecher mit einer Brechschwinge und einer Brechbacke vorgeschlagen, wobei an der Vorderseite der Brechbacke Zähne angeformt sind und wobei die Brechbacke an ihren gegenüberliegenden Enden Endflächen aufweist. Auf die eine Endfläche wirkt ein Klemmstück mit einer Klemmfläche ein. Weiterhin ist die Brechbacke mit einer Stützfläche an einem Klemmelement abgestützt ist, wobei das Klemmstück und das Klemmelement auswechselbar mit der Brechschwinge verbunden sind. Infolge der Auswechselbarkeit von Klemmstück und Klemmelement können diese Bauteile im Falle der Beschädigung einfach ausgetauscht werden. Es ist weiterhin vorgesehen, dass die Brechschwinge an ihrem, dem Klemmstück zugewandten Endbereich ein Kopfteil mit einem Lager, insbesondere einem Dreh- oder Schwenklager aufweist, und wobei die Brechbacke den Bereich der Brechschwinge vor dem Schwenklager zumindest bereichsweise überdeckt. Die Brechbacke ist mithin nach oben aus dem Brechmaul heraus verlängert und schützt den Bereich der Brechschwinge vor dem Schwenklager. Weiterhin wird durch diese Maßnahme die eingangs erwähnte Verblockung des Brechmauls wirkungsvoll verhindert. Insbesondere entstehen nun keine störenden Kanten mehr, an denen sich ein großer Gesteinsbrocken abstützen kann. Vielmehr gleiten auch solche Gesteinsbrocken zuverlässig in das Brechmaul hinein.

Eine einfache Bauweise kann beispielsweise dadurch erreicht werden, dass die Stützfläche von der Endfläche gebildet ist, die dem Klemmstück abgewandt an der Brechbacke gebildet ist.

Gemäß einer bevorzugten Ausgestaltungsvariante der Erfindung ist es vorgesehen, dass die Brechschwinge einen Grundkörper aufweist, der das Kopfteil und einen Fußteil aufweist, und dass das Klemmelement im Bereich des Fußteils und das Klemmstück im Bereich des Kopfteils befestigt ist. Dadurch lässt sich die Brechbacke mit geringem Aufwand fertigen. Alternativ kann es auch vorgesehen sein, dass die Brechschwinge einen Grundkörper aufweist, der das Kopfteil und einen Fußteil aufweist, und dass das Klemmelement in einem Zwischenbereich zwischen dem Kopfteil und dem Fußteil und das Klemmstück im Bereich des Kopfteils befestigt ist. Hierdurch wird die Spannlänge verkleinert und somit eine zuverlässige Fixierung der Brechbacke ermöglicht. Ein weiterer Vorteil ist die Reduzierung der Baulänge der Brechschwinge, sodass eine kompaktere Bauweise verwirklicht werden kann. Wenn weiterhin vorgesehen ist, dass zur Befestigung des Klemmstück Befestigungsschrauben verwendet sind, die in Schraubaufnahmen des Kopfteils eingesetzt sind, und dass die Schraubaufnahmen auf der dem Fußteil abgewandten Seite oberhalb des Lagers im Kopfteil angeordnet sind, dann sind die Schrauben zur Befestigung der Brechbacke dem verschleißgefährdeten Bereich entzogen und geschützt untergebracht.

Für eine zuverlässige Verspannung der Brechbacke kann es vorgesehen sein, dass das Klemmstück Schraubaufnahmen aufweist, durch die die Befestigungsschrauben hindurchgeführt sind, und dass die Schraubaufnahmen im Kopfteil als Durchgangsbohrungen ausgebildet sind, durch die die Befestigungsschrauben hindurchgeführt und dann mit einer Mutter gekontert sind.

Eine einfache und zuverlässige Montage der Brechbacke kann nach einer Variante der Erfindung dadurch erreicht werden, dass das Klemmstück auf gegenüberliegenden Seiten jeweils eine Klemmfläche aufweist, dass die Brechschwinge einen Ansatz mit einer daran angeordneten Schrägfläche aufweist, und dass sich das Klemmstück mit einer Klemmfläche an der Schrägfläche abstützt.

Hierbei kann es insbesondere auch vorgesehen sein, dass der Ansatz an dem Kopfteil der Brechschwinge angeformt ist und auf der, dem Fußteil abgewandten Seite oberhalb des Schwenklagers angeordnet ist. Das Klemmstück ist damit dem Material-Zuführbereich zumindest weitgehend entzogen und damit vor Verschleiß geschützt untergebracht.

Eine erfindungsgemäße Brecherbaugruppe kann dergestalt sein, dass das Klemmelement einen Steckansatz aufweist, mit dem es auswechselbar in eine Steckaufnahme der Brechschwinge eingesetzt ist, wobei der Steckansatz vorzugsweise leistenförmig ausgebildet ist. Zwischen dem Steckansatz und der Steckaufnahme wird eine formschlüssige Verbindung gebildet, über die sich die Spannkräfte bei der Befestigung der Brechbacke sicher abtragen lassen. Zudem wird über diese formschlüssige Verbindung eine zuverlässige Aufnahme der Betriebskräfte möglich. Weiterhin kann das Klemmelement einfach im Verschleißfall ausgetauscht und gegen ein neues Klemmelement ersetzt werden. Wenn der Steckansatz leistenförmig ausgebildet ist, kann zudem eine einfache Montage des Klemmelements im rauen Baustellenbetrieb erfolgen. Zudem lassen sich über das leistenförmige Klemmelement auch hohe Kräfte übertragen.

Für das Klemmelement wird eine einfache Bauweise dann möglich, wenn vorgesehen ist dass das Klemmelement an einem Verbindungsstück ein Stützelement trägt, und dass das Stützelement eine Klemmfläche bildet, die auf die zugeordnete Stützfläche der Brechbacke einwirkt. Zudem trägt die Verwendung des Verbindungsstücks zu einer festigkeitsoptimierten Bauweise bei. Das Verbindungsstück wird bei der Verspannung der Brechbacke einer elastischen Dehnung unterzogen. Die Verspannung der Brechbacke kann so vorgenommen werden, dass das Verbindungsstück eine gewisse Rest-Dehnfähigkeit aufweist. Auf diese Weise wird ein Sicherheitsbereich geschaffen, der die, während des Betriebseinsatzes auftretenden und auf das Klemmelement einwirkenden oszillierende Wechselbeanspruchung sicher abfängt

Weiter bevorzugt kann es vorgesehen sein, dass das Verbindungsstück eine vorderseitige Ableitfläche aufweist, die in einem Winkel größer 180° zu der frontseitigen, durch die Zähne gebildeten Frontebene der Brechbacke, steht. Mit dieser Ausbildung und Anordnung der Ableitfläche ist das Klemmelement verschleißoptimiert ausgelegt, denn die aus dem Brechmaul ausfallenden, gebrochenen Teilstücke können dann nicht oder nur in geringem Maße auf das Klemmelement einwirken.

Nach einer Erfindungsvariante kann die Brechbacke dann auf einfache Weise zuverlässig an der Brechschwinge gehalten werden, wenn vorgesehen ist, dass die Brechschwinge eine Stützfläche aufweist, auf der die Brechbacke mit ihrer Rückseite aufgesetzt ist, dass im Bereich der Stützfläche zumindest ein Vorsprung angeordnet ist, der in eine Ausnehmung der Brechbacke eingesetzt ist, und dass vorzugsweise die Ausnehmung den Vorsprung in Richtung quer zur Ebene der Stützfläche allseitig umschließt. Dadurch dass die Ausnehmung den Vorsprung allseitig umschließt, ist dessen Verschiebung in der Ebene der Stützfläche begrenzt. Abgesehen von einem gewissen, zulässigen Verschiebespiel, stellt sich mithin eine formschlüssige Fixierung der Brechbacke gegenüber der Brechschwinge ein.

Vorteilhafterweise kann es dabei vorgesehen sein, dass im Bereich des Kopfteils und des Fußteils jeweils ein Vorsprung angeordnet ist.

Erfindungsgemäß ist vorgesehen, dass die Zähne stegartig ausgebildet sind, und sich von der ersten Endfläche bis hin zu der zweiten Endfläche hin erstrecken, dass die Zähne jeweils einen Mittenabschnitt und sich daran anschließend zwei Endabschnitte bilden, wobei die Endabschnitte jeweils im Bereich einer Endfläche enden, dass zwischen dem Mittenabschnitt und zumindest einem der Endabschnitte ein Übergangsabschnitt gebildet ist, und dass die zwischen den Zähne gebildeten Nuten im Bereich zumindest eines Übergangsabschnitts in Richtung auf die Stützfläche hin abknickend verlaufen. Über die abknickend verlaufenden Nuten ergibt sich auch eine größere Zahnhöhe und damit einhergehend ein größeres verfügbares Verschleißvolumen an den Zähnen, zugunsten einer verbesserten Standzeit.

Eine weiter bevorzugte Erfindungsvariante sieht vor, dass das Klemmelement im Bereich der Stützfläche der Brechschwinge gehalten und von der Brechbacke zumindest teilweise überdeckt ist. Bei dieser Variante ist das Klemmelement hinter der Brechbacke geschützt untergebracht und damit dem abrasiven Verschleiß entzogen

Hierbei ist es zum Zwecke einer zuverlässigen Fixierung der Brechbacke vorteilhaft, wenn das Klemmelement im Bereich des Fußteils gehalten ist.

Eine einfache Bauweise für die Brechbacke lässt sich dann erreichen, wenn vorgesehen ist dass die Brechbacke auf ihrer Rückseite eine Klemmaufnahme aufweist, in die das Stützelement des Klemmelement eingreift, und dass die Klemmaufnahme die Stützfläche bildet.

Die Erfindung wird im Folgenden anhand von in den Zeichnungen dargestellten Ausführungsbeispielen näher erläutert. Es zeigen:
Figur 1 in perspektivischer Seitenansicht eine Brecherbaugruppe mit eine Brechschwinge 10 und einer Brechbacke 30,
Figur 2 die Brecherbaugruppe gemäß Figur 1 in Seitenansicht,
Figur 3 die Brechschwinge 10 gemäß den Figuren 1 und 2 in perspektivischer Seitenansicht,
Figur 4 die Brechbacke 30 in perspektivischer Seitenansicht,
Figur 5 die Brechbacke 30 gemäß Figur 4 in perspektivischer Ansicht von hinten,
Figur 6 die Brechbacke gemäß den Figuren 4 und 5 in Ansicht von rechts,
Figuren 7 und 8 eine weitere Ausgestaltung einer Brechbacke in perspektivischen Ansichten und
Figuren 9 und 10 eine Brechschwinge in perspektivischer Ansicht, bestimmt für die Aufnahme der Brechbacke gemäß den Figuren 7 und 8.

Figur 1 zeigt eine Brecherbaugruppe, wie sie in einem Backenbrecher zur Zerkleinerung von mineralischem Gestein, im Recycling, bei der Schlackeaufbereitung, etc. eingesetzt wird. Bei solchen Backenbrecher nun wird üblicherweise eine feste Brechbacke und die in Figur 1 gezeigte bewegliche Brecherbaugruppe eingesetzt. Zwischen der festen Brechbacke und der beweglichen Brecherbaugruppe bildet sich ein Brechraum (auch Brechmaul genannt), der sich hin zu einem Brechspalt verjüngt. Wie Figur 1 zeigt, weist die Brecherbaugruppe eine Brechschwinge 10 auf, an der die Brechbacke 30 montiert ist. In Figur 3 ist die Brechschwinge 10 in Einzeldarstellung, d.h. ohne Brechbacke 30 gezeigt. Wie diese Darstellung erkennen lässt, weist die Brechschwinge 10 einen Grundkörper 13 auf, an den oben ein Kopfteil 11 und unten ein Fußteil 14 einteilig angeformt ist. Das Kopfteil 11 ist mit einem Schwenklager 12 ausgerüstet. Das Schwenklager 12 weist eine Exzenterwelle auf, die mit ihrem exzentrischen Teil in Wälzlagern des Kopfteils 14 gelagert ist, und die die Schwenkachse bildet. Die Exzenterwelle steht mit, den zentrischen Teil bildenden bolzenförmige Ansätze zu beiden Seiten des Kopfteils 11 vor, wie dies Figur 3 erkennen lässt. Wie diese Zeichnung weiter zeigt, ist im Bereich des Fußteils 14 eine Aufnahme 15 vorhanden. Die Aufnahme 15 bildet eine Steckaufnahme 15.4 in Form einer Nut, die aus dem Fußteil 14 ausgenommen ist.

Die Nut erstreckt sich in Breitenrichtung über die gesamte Breite der Brechschwinge 10. An die Steckaufnahme 15.4 schließt unmittelbar eine Auflagefläche 15.2 an. Es ist auch denkbar, dass sich die Auflagefläche 15.2 mittelbar an die Steckaufnahme 15.4 anschließt, beispielsweise über einen Übergangsabschnitt. In die Auflagefläche 15.2 sind zueinander beabstandete Schraubaufnahmen 15.3 eingearbeitet. Das freie Ende der Brechschwinge 10 schließt mit einem Endabschnitt 15.1 ab. Im Bereich oberhalb der Aufnahme 15 ist eine ebene Stützfläche 16 angeordnet. Im Bereich des Kopfteils 11 und des Fußteils 14 steht von der Stützfläche 16 jeweils ein Vorsprung 17 ab. Der Vorsprung 17 ist einteilig mit der Brechschwinge 10 verbunden. Denkbar ist es auch, die Vorsprünge 17 als Tauschteile auszuführen, die auswechselbar mit der Brechschwinge 10 verbunden werden können. Die Brechschwinge 10 weist weiterhin im Bereich des Kopfteils 11 einen Ansatz 18 auf. Der Ansatz 18 springt von dem Kopfteil 11 vor und steht über die Ebene vor, welche durch die Stützfläche 16 gebildet ist. Unterhalb des Ansatzes 18 sind Durchbrüche oder Taschen 16.1 in die Stützfläche 16 zum Zwecke der Gewichtsreduktion eingearbeitet. Zwischen dem Ansatz 18 und den Durchbrüchen 16.1 ist ein Bereich angeordnet, in dem Schraubaufnahmen 18.3 angeordnet sind.

Wie vorstehend erwähnt wurde, kann mit der Brechschwinge 10 die Brechbacke 30 verbunden werden. Die Gestaltung der Brechbacke 30 lässt sich näher den Figuren 4 bis 6 entnehmen. Wie diese Darstellungen zeigen, weist die Brechbacke 30 eine Wand 31 auf. Von der Wand 31 stehen Zähne 33 ab. Die Zähne 33 sind stegartig ausgebildet. Sie erstrecken sich über die gesamte Vorderseite der Brechbacke 30 hinweg. Sie verlaufen dementsprechend zwischen den beiden Endflächen 35 der Brechbacke 30. Die Zähne 33 weisen Unterbrechungen 34 auf, die beispielsweise, wie im vorliegenden Ausführungsbeispiel als Schlitze ausgebildet sein können. Mit den Unterbrechungen 34 werden die Festigkeitseigenschaften der Zähne 33 verbessert, derart dass sie eine Ausdehnung der einzelnen Segmente der Zähne 33 .ermöglichen. Entsprechend ermöglichen die Unterbrechungen 34 eine Längsdehnung der Zähne 33, ohne dass übermäßige Spannungen in der Brechbacke 30 erzeugt werden. Die sich in Vertikalrichtung erstreckenden Zähne 33 sind zueinander parallel beabstandet angeordnet, sodass sich zwischen den Zähnen 33 Nuten 32 bzw. Zahnlücken ergeben. Die Zähne 33 weisen einen Mittenabschnitt 33.2 und daran jeweils endseitig anschließend, Endabschnitte 33.1 auf. Die Mittenabschnitte 33.2 und die Nuten 32 verlaufen parallel zu der Stützfläche 16 der Brechschwinge 10. Im Bereich der Endabschnitte 33.1 verlaufen die Nuten 32 im Winkel zu der Stützfläche 16, wie dies insbesondere Figur 2 erkennen lässt. Dementsprechend sind die Nuten 32 im Übergangsbereich 36, in dem die Endabschnitte 33.1 an die Mittenabschnitte 33.2 anschließen, in Richtung zu der Stützfläche 16 hin abgewinkelt.

Aus Figur 5 geht hervor, dass rückseitig an die Wand 31 der Brechbacke 30 Längsstege 38 und Querstege 37 einteilig angeformt sind. Dabei stehen sowohl die Längsstege 38 als auch die Querstege 37 zueinander parallel beabstandet. Auf diese Weise ergibt sich ein Raster von Ausnehmungen 39. Die der Wand 31 abgewandten Seiten der Querstege 37 und der Längsstege 38 bilden eine gemeinsame Anschlussfläche. Die Geometrie der Ausnehmungen 39 ist auf die Form der Vorsprünge 17 der Brechschwinge 10 angepasst ausgebildet. Dabei ist die Formgebung so getroffen, dass bei montierter Brechbacke 30 jeweils ein Vorsprung 17 in je eine zugeordnete Ausnehmung 39 eingreift. Die zugeordneten Bereiche der Querstege 37 und der Längsstege 38 umschließen dabei den Vorsprung 17 allseitig.

Zu beiden Seiten, also zur Ober- und Unterseite der Brechbacke 30 hin sind Befestigungselemente 40 in Form von Aufhängeösen angeformt. An den Befestigungselementen 40 kann ein Hebegeschirr angekoppelt werden, mit dem die Brechbacke 30 transportiert werden kann.

Zur Montage der Brechbacke 30 wird zunächst ein Klemmelement 20 im Bereich des Fußteils 14 mit der Aufnahme 15 verbunden. Das Klemmelement 20 weist einen Steckansatz 21 in Form eines Steges auf. An den Steckansatz 21 ist ein Verbindungsstück 22 angeformt. Das Verbindungsstück 22 trägt auf seiner, dem Steckansatz 21 abgewandten Seite ein Stützelement 23. Das Stützelement 23 bildet eine Klemmfläche 25. Weiterhin weist das Stützelement 23 eine Ableitfläche 24 auf. Die Ableitfläche 24 steht in einem Winkel größer 180° zu der frontseitigen, durch die Zähne (33) gebildeten Frontebene der Brechbacke.

Das Klemmelement 20 kann mit seinem Steckansatz 21 in die Steckaufnahme 15.4 der Brechschwinge 10 eingesetzt werden. Anschließend lässt sich das Klemmelement 20 mit Schrauben an der Brechschwinge 10 befestigen. Die Schrauben sind dabei durch Schraubaufnahmen des Klemmelements 20 hindurchgesetzt. Diese Schraubaufnahme stehen in Flucht zu den Schraubaufnahmen 15.3 der Brechschwinge 10. Im montierten Zustand stützt sich das Klemmelement 20 mit der Unterseite seines Steckansatzes 21 auf der Oberseite der die Steckaufnahme 15.4 begrenzenden Wand ab. Entsprechend Figur 2 ist damit zwischen dem Steckansatz 21 und der Steckaufnahme 15.4 in Schwerkraftrichtung eine formschlüssige Verbindung zwischen dem Klemmelement 20 und der Brechschwinge 10 gebildet. Nachdem das Klemmelement 20 montiert wurde, kann die Brechbacke 30 an die Brechschwinge 10 angebaut werden. Die Brechbacke 10 wird dabei mit ihrer, von den Längsstegen 38 und den Querstegen 37 gebildeten Anschlussfläche auf die Stützfläche 16 der Brechschwinge 10 aufgesetzt. Dabei greifen die Vorsprünge 17 der Stützfläche 16 in die zugeordneten Ausnehmungen 39 der Brechbacke 30 ein. Da nun die Ausnehmungen 39 die Vorsprünge 17 allseitig umschließen ist, abgesehen von einem zulässigen Verschiebespiel, ein seitlicher Versatz der Brechbacke 30 gegenüber der Brechschwinge 10 in der Ebene der Stützfläche 16 verhindert. Gleichzeitig stützt sich die Brechbacke mit ihrer dem Fußteil 14 zugewandten Endfläche 35 auf der Klemmfläche 25 des Stützelements 23 ab. Wie Figur 2 erkennen lässt, verläuft die Klemmfläche 25 im Winkel kleiner 90° zu der Stützfläche 16. Entsprechend geneigt verläuft die Endfläche 35 der Brechbacke 30. Wenn nun die Brechbacke 30 in der vorbeschriebenen Weise an die Brechschwinge 10 angesetzt wurde, kann sie abschließend mit einem Klemmstück 50 fixiert werden. Das Klemmstück 50 ist leistenförmig ausgebildet und von Schraubaufnahmen durchdrungen. An der Oberseite und der gegenüberliegenden Unterseite des Klemmstücks 50 ist jeweils eine Klemmfläche 51 bzw. 52 vorhanden. Wie Figur 2 erkennen lässt, verlaufen die Klemmflächen 51, 52 im stumpfen Winkel zu der Stützfläche 16. Die obere Klemmfläche 51 liegt an der Schrägfläche 18.1 des Ansatzes 18 an. Die untere Klemmfläche 52 hingegen liegt an der oberen Endfläche 35 der Brechbacke 30 an. Durch die Schraubaufnahmen des Klemmstücks 50 und die dazu fluchtenden Schraubaufnahmen 18.3 (siehe Figur 3) der Brechschwinge 10 können Befestigungsschrauben 53 hindurch geführt werden. Die aus den Schraubaufnahmen 18.3 heraus führenden Gewindeteile der Befestigungsschrauben 53 können mit Muttern 18.4 gekontert werden (siehe Figur 1). Beim Anspannen der Befestigungsschrauben 53 verschieben sich die Klemmflächen 51, 52 an der zugeordneten Schrägfläche 18.1 bzw. der zugeordneten Endfläche 35, wobei aufgrund der Anstellung der Flächen eine Keilwirkung erzeugt wird. Mit dieser Keilwirkung lässt sich die Brechbacke 30 verspannen, wobei die Brechbacke 30 gegen die Klemmfläche 25 des Klemmelements 20 gespannt wird. Da nun die Klemmfläche 25 und auch die Klemmfläche 52 im spitzen Winkel zu der Stützfläche 16 stehen, wie dies Figur 2 erkennen lässt, wird beim Anspannen des Klemmstücks 50 auch gleichzeitig eine Kraftkomponente in Richtung auf die Stützfläche 16 erzeugt. Dementsprechend wird die Brechbacke 30 zum einen zwischen dem Klemmstück 50 und dem Klemmelement 20 verspannt und gleichzeitig auch auf die Stützfläche 16 aufgezogen. Damit ist die Brechbacke 30 spielfrei an der Brechschwinge 10 gehalten. Wie vorstehend erwähnt wurde, greifen die Vorsprünge 17 in die korrespondierenden Ausnehmungen 39 der Brechbacke 30 ein. Da nun die Ausnehmungen 39 die Vorsprünge 17 seitlich begrenzen, ist ein seitlicher Versatz der Brechbacke 30 gegenüber der Brechschwinge 10 im montierten Zustand (abgesehen von einem zulässigen Versatzspiel) verhindert.

Wie die Figuren 2 und 3 erkennen lassen, verlaufen die Schraubaufnahmen 18.3 oberhalb des Lagers 12. Damit kann die Brechbacke 30 bis über den Lagerbereich 12 des Kopfteils 11 hinaus gezogen werden. Sie schützt dort insbesondere den zugeordneten Bereich der Brechschwinge 10. Zusätzlich ist hierdurch erreicht, dass das Klemmstück 50 dem Bereich des Brechmauls entzogen ist. Entsprechend können nun nicht mehr, wie dies beim Stand der Technik teilweise der Fall war, Gesteinsbrocken auf das Klemmstück 50 einwirken. Das Klemmstück 50 wird daher nun nicht mehr beschädigt und stellt sicher, dass die Brechbacke 30 stets einfach ausgewechselt werden kann. Darüber hinaus wird durch die verlängerte Brechbacke 30 erreicht, dass im Einlaufbereich des Brecherraums keine Kante mehr vorhanden ist, wie dies beim Stand der Technik der Fall ist. Dadurch werden Verbrückungen und Material-Stauungen vermieden und ein kontinuierlicher Materialfluss sichergestellt. Die vorgeschriebene Brecheranordnung hat zudem den Vorteil, dass das Klemmelement 20 auswechselbar ist. Insbesondere kann es damit, bei Beschädigung einfach gegen ein neues Klemmelement 20 getauscht werden, ohne dass die Brechschwinge 10 hierzu überarbeitet werden muss. Es hat sich weiterhin als vorteilhaft gezeigt, dass das Klemmelement 20 eine Ableitfläche 24 aufweist. Das gebrochene Gesteinsmaterial ist damit dem aus dem Brechmaul ausfallenden Brechgut weitgehend entzogen. Dadurch wird der Verschleiß im Bereich des Stützelement 23 minimiert.

Während des Betriebseinsatzes wird die Brechbacke 30 in ihrem unteren Bereich, also im Bereich des verjüngten Brechspalts stark beansprucht. Wenn die Brechbacke 30 nun hier ihre Verschleißgrenze erreicht hat, so kann das Klemmstück 50 gelöst und die Brechbacke 30 von der Brechschwinge 10 abgehoben werden. Sie kann dann um 180° gedreht wieder mit der Brechschwinge 10 verbaut werden. Dies ist insbesondere dadurch möglich, dass die beiden Endflächen 35 um den gleichen Winkel gegenüber der Stützfläche 16 angestellt sind. Gemäß einer besonders bevorzugten Ausführungsvariante ist die Brechbacke 30 auch für den 180° gedrehten Einbau symmetrisch zu ihrer Mittelquerebene ausgebildet.

In den Figuren 7 bis 10 ist eine alternative Ausgestaltung einer Brecherbaugruppe gezeigt. Diese Brecherbaugruppe weist wieder eine Brechschwinge 10 und eine Brechbacke 30 auf. Die Bauweise der Brecherbaugruppe gemäß den Figuren 7 bis 10 ist im wesentlichen identisch zu der Bauweise der Brecherbaugruppe gemäß den Figuren 1 bis 6 ausgeführt. Es kann daher auf die vorstehenden Ausführungen Bezug genommen werden. Zur Vermeidung von Wiederholungen wird nachfolgend nur auf die Unterschiede eingegangen.

Wie Figuren 7 und 8 zeigen, weist die Brechbacke 30 eine Wand 31 mit Zähnen 33 und dazwischenliegenden Nuten 32 auf. Die Brechbacke 30 weist wieder einen Mittenabschnitt 33.2 und sich beidseitig daran anschließende Endabschnitte 33.1 auf. An gegenüberliegenden Seiten der Brechbacke sind wieder Endflächen 35 vorgesehen. Die Endflächen 35 sind wieder um den gleichen Winkel gegenüber der Stützfläche 16 angestellt, sodass eine um 180° verdrehte Montage der Brechbacke 30 an der Brechschwinge 10 möglich ist. Rückseitig sind, wie dies Figur 7 zeigt Längs-und Querstege 37, 38 verwendet, die wieder ein Raster von Ausnehmungen 39 bilden. Die Längs- und Querstege 37 und 38 bilden wieder eine Auflagefläche zur Abstützung auf der Stützfläche 16 der Brechschwinge 10 Wie Figur 7 weiter erkennen lässt, sind im oberen und unteren Bereich der Brechbacke 30 spezielle Ausnehmungen vorhanden, wobei diese speziellen Ausnehmungen Klemmaufnahmen 39.1 bilden. Im vorliegenden Ausführungsbeispiel sind zwei Klemmaufnahmen 39.1 jeweils auf beiden Seiten der Brechbacke 30 vorhanden. Selbstverständlich ist es auch denkbar nur eine Klemmaufnahme 39.1 oder auch mehrere Klemmaufnahme 39.1 zu verwenden. Zwischen den Klemmaufnahmen 39.1 ist eine spezielle Ausnehmungen 39 vorhanden. Diese Ausnehmungen 39 ist etwas breiter ausgebildet als die übrigen Ausnehmungen 39 des Rasters. Die Klemmaufnahme 39.1 bilden Stützflächen 35.1. Diese Stützflächen 35.1 sind im Winkel zu der Auflagefläche der Brechbacke angestellt, um in Zusammenwirken mit Klemmelementen 20 eine Verspannung der Brechbacke 30 an der Brechschwinge 10 zu ermöglichen. Die Klemmelemente 20 sind in Figur 10 gezeigt.

Figur 9 lässt erkennen, dass die Brechschwinge 10 Aufnahmen für die Klemmelemente 20 bereitstellt. Diese Aufnahmen sind aus der Stützfläche 16 der Brechschwinge 10 ausgenommen. Die Aufnahmen bilden jeweils eine Steckaufnahme 15.4. Zwischen den beiden Aufnahmen ist ein Vorsprung 17 vorgesehen. Dieser Vorsprung 17 korrespondiert mit der vorgeschriebenen Ausnehmung 39 der Brechbacke 30, die zwischen den beiden Klemmaufnahmen 39.1 steht. Entsprechend kann dieser Vorsprung 17 in diese Ausnehmungen 39 eingesetzt werden, wobei er allseitig von Bereichen der Längs- und Querstege umschlossen ist. Im vorliegenden Ausführungsbeispiel ist nur im Bereich des Fußteils 14 der Brechschwinge 10 ein Vorsprung 17 verwendet. Selbstverständlich kann auch, ähnlich wie bei dem Ausführungsbeispiel gemäß den Figuren 1 bis 6 auch zusätzlich oder alternativ ein Vorsprung 17 im Bereich des Kopfteils 11 an der Brechschwinge 10 vorhanden sein. In die Aufnahmen können die Klemmelement 20 eingesetzt werden, wie dies Figur 10 zeigt. Die Klemmelemente 20 weisen hierzu wieder einen Steckansatz auf, der in die Steckaufnahme 15.4 eingesetzt ist. An den Steckansatz schließt sich wieder ein Verbindungsstück 22 an. Das Verbindungsstück 22 weist Schraubaufnahmen auf. Diese Schraubaufnahmen fluchten mit Gewindeaufnahmen in der Brechschwinge 10. Mittels Befestigungsschrauben kann somit das Klemmelement 22 an der Brechschwinge 10 auswechselbar montiert werden. Das Verbindungsstück 22 weist auf seiner, dem Steckansatz abgewandten Seite ein Stützelement 23 auf. Das Stützelement 23 steht über die Stützfläche 16 vor. Das Verbindungsstück 22 steht nicht über die Stützfläche 16 vor, sondern ist entweder flächenbündig oder zurückversetzt in der Aufnahme aufgenommen. Denkbar ist es jedoch auch, dass das Klemmelement 20, bei entsprechend gestalteter Rückseite der Brechbacke, ein Stück weit über die Stützfläche 16 vorsteht. Das Stützelement 23 bildet die Klemmfläche 25.

Im Bereich des Fußteils 14 der Brechschwinge 10 ist ein Abschlussstück 60 verbaut. Dieses Abschlussstück 60 ist in die Aufnahme 15 der Brechschwinge 10 eingesetzt, die vorstehend auch in Bezug auf die Figuren 1 bis 7 näher erläutert wurde. Das Abschlussstück 60 weist einen Steckansatz 61 und eine Verlängerung 62 auf. Der Steckansatz 61 ist in die Steckaufnahme 15.4 eingesetzt. Die Verlängerung 62 sitzt auf der Auflagefläche 15.2 auf. Damit ist es möglich, bausatzartig auf ein und derselben Brechschwinge 10 wahlweise zwei verschiedene Befestigungsvarianten für eine Brechbacke 30 zu verwirklichen. Selbstverständlich kann natürlich alternativ auch kein separates Verbindungsstück 60 vorgesehen sein, sondern dessen Kontur einteilig an der Brechschwinge 10 angeformt sein

Zur Montage der Brechbacke gemäß den Figuren 7 und 8 wird diese mit ihrer Rückseite auf die Stützfläche 16 der Brechschwinge 10 aufgesetzt. Dabei greifen die Klemmelemente 20 mit ihrem Stützelement 23 in die zugeordnete Klemmaufnahme 39.1 ein. Die Stützflächen 35.1 gelangen dabei in Kontakt mit den Klemmflächen 25 der Klemmelemente 20. Aufgrund der winklige Anstellung der Klemmflächen 25 zu der Stützfläche 16 und der korrespondierend ausgebildeten Anstellung der Stützflächen 35.1 gleitet die Brechbacke 30 auf die Stützfläche 16 auf, sobald sie auf die Klemmelement 20 aufgesetzt wird. Zur Fixierung der Brechbacke 30 ist wieder das Klemmstück 50 verwendet. Die Verspannung der Brechbacke 30 erfolgt in gleicher Weise, wie oben in Bezug auf die Figuren 1 bis 6 beschrieben. Dabei wird über das Klemmstück 50 wieder eine Spannkraft erzeugt, die die Brechbacke 30 gegen die Klemmstück 20 zieht und gleichzeitig auf die Stützfläche 16 aufgepresst.

Wie vorstehend beschrieben, ist im Bereich des Fußteils 14 ein Abschlussstück 60 verbaut. Die Brechschwinge 10 ist dazu hergerichtet, sowohl die Brechbacke 30 gemäß Figur 7 und 8, als auch eine Brechbacke 30 in der Bauweise gemäß Figuren 4 bis 6 aufnehmen zu können. Soll also die Brechbacke 30 in der Bauweise gemäß den Figuren 4 bis 6 an die Brechschwinge 10 angebaut werden, so werden die Klemmelemente 20 gemäß Figur 10 demontiert. Anstelle des Abschlussstücks 60 wird das Klemmelement 20 gemäß Figuren 1 und 2 an der Aufnahme 15 angebaut. Nun lässt sich die Brechbacke 30 in der Bauweise gemäß Figuren 4 bis 6 auf das montierte Klemmelement 20 aufsetzen und mit dem Klemmstück 50 verspannen. Es ist unmittelbar klar, dass natürlich die Brechbacke 30 in der Bauweise gemäß den Figuren 4 bis 6 rückseitig eine Ausnehmung 39 aufweisen muss, die auf die Form des Vorsprungs 17 angepasst sein muss. Mithin hat der Anwender die Wahl, welche Art der Brechbacke 30 er an der Brechschwinge 10 verbauen möchte.

## Patentansprüche

1. Brecherbaugruppe für einen Backenbrecher mit einer Brechschwinge (10) und einer Brechbacke (30) an deren Brechseite Zähne (33) angeformt sind, wobei die Brechbacke (30) an der Brechschwinge (10) montierbar ist, wobei die Brechbacke (30) an ihren gegenüberliegenden Enden Endflächen (35) aufweist,
wobei auf die eine Endfläche (35) ein Klemmstück (50) mit einer Klemmfläche (52) einwirkt und die Brechbacke (30) mit einer Stützfläche (35.1) an einem Klemmelement (20) abgestützt ist,
wobei die Brechschwinge (10) an ihrem, dem Klemmstück (50) zugewandten Endbereich ein Kopfteil (11) mit einem Lager, insbesondere einem Dreh- oder Schwenklager (12) aufweist,
und wobei die Brechbacke (30) den Bereich der Brechschwinge (10) vor dem Schwenklager (12) zumindest bereichsweise überdeckt, und wobei die Zähne (33) stegartig ausgebildet sind, und sich von der ersten Endfläche (35) bis hin zu der zweiten Endfläche (35) erstrecken,
**dadurch gekennzeichnet,**
**dass** das Klemmstück (50) und das Klemmelement (20) auswechselbar mit der Brechschwinge (10) verbunden sind,
**dass** die Zähne (33) jeweils einen Mittenabschnitt (33.2) und sich daran anschließend zwei Endabschnitte (33.1) bilden, wobei die Endabschnitte (33.1) jeweils im Bereich einer Endfläche (35) enden,
**dass** zwischen dem Mittenabschnitt (33.1) und zumindest einem der Endabschnitte (33.1) ein Übergangsabschnitt (36) gebildet ist,
und **dass** die zwischen den Zähnen (33) gebildeten Nuten (32) im Bereich zumindest eines Übergangsabschnitts (36) in Richtung auf eine Stützfläche (16) der Brechschwinge (10), auf der die Brechbacke (30) montierbar ist, hin abknickend verlaufen.

2. Brecherbaugruppe nach Anspruch 1,
**dadurch gekennzeichnet,**
**dass** die Stützfläche (35.1) der Brechbacke (30) von der Endfläche (35) gebildet ist, die dem Klemmstück (50) abgewandt an der Brechbacke (30) gebildet ist.

3. Brecherbaugruppe nach Anspruch 1 oder 2,
**dadurch gekennzeichnet,**
**dass** die Brechschwinge (10) einen Grundkörper (13) aufweist, der das Kopfteil (11) und einen Fußteil (14) aufweist,
**dass** das Klemmelement (20) im Bereich des Fußteils (14) oder in einem Zwischenbereich zwischen dem Kopfteil (11) und dem Fußteil (14) und das Klemmstück (50) im Bereich des Kopfteils (11) befestigt ist,
**dass** zur Befestigung des Klemmstücks (50) Befestigungsschrauben (53) verwendet sind, die in Schraubaufnahmen (18.3) des Kopfteils (11) eingesetzt sind,
und **dass** die Schraubaufnahmen (18.3) auf der dem Fußteil (14) abgewandten Seite oberhalb des Lagers (12) im Kopfteil (11) angeordnet sind.

4. Brecherbaugruppe nach Anspruch 3,
**dadurch gekennzeichnet,**
**dass** das Klemmstück (50) Schraubaufnahmen aufweist, durch die die Befestigungsschrauben (53) hindurchgeführt sind,
**dass** die Schraubaufnahmen (18.3) im Kopfteil (11) als Durchgangsbohrungen ausgebildet sind, durch die die Befestigungsschrauben (53) hindurchgeführt und dann mit einer Mutter gekontert sind.

5. Brecherbaugruppe nach einem der Ansprüche 1 bis 4,
**dadurch gekennzeichnet,**
**dass** das Klemmstück (50) auf gegenüberliegenden Seiten jeweils eine Klemmfläche (51, 52) aufweist, dass die Brechschwinge (10) einen Ansatz (18)
mit einer daran angeordneten Schrägfläche (18.1) aufweist, und dass sich das Klemmstück (50) mit einer Klemmfläche (51) an der Schrägfläche (18.1) abstützt.

6. Brecherbaugruppe nach Anspruch 5,
**dadurch gekennzeichnet,**
**dass** der Ansatz (18) an dem Kopfteil (11) der Brechschwinge (10) angeformt ist und auf der, dem Fußteil (14) abgewandten Seite oberhalb des Schwenklagers (12) angeordnet ist.

7. Brecherbaugruppe nach einem der Ansprüche 1 bis 6,
**dadurch gekennzeichnet,**
**dass** das Klemmelement (20) einen Steckansatz (21) aufweist, mit dem es auswechselbar in eine Steckaufnahme (15.4) der Brechschwinge (10) eingesetzt ist, wobei der Steckansatz (21) vorzugsweise leistenförmig ausgebildet ist.

8. Brecherbaugruppe nach einem der Ansprüche 1 bis 7,
**dadurch gekennzeichnet,**
**dass** das Klemmelement (20) an einem Verbindungsstück (22) ein Stützelement (23) trägt,
und **dass** das Stützelement (23) eine Klemmfläche (25) bildet, die auf die zugeordnete Stützfläche (35.1) der Brechbacke (30) einwirkt.

9. Brecherbaugruppe nach Anspruch 8,
**dadurch gekennzeichnet,**
**dass** das Verbindungsstück (22) eine vorderseitige Ableitfläche (24) aufweist, die in einem Winkel größer 180° zu der frontseitigen, durch die Zähne (33) gebildeten Frontebene der Brechbacke (30), steht.

10. Brecherbaugruppe nach einem der Ansprüche 1 bis 9,
**dadurch gekennzeichnet,**
**dass** die Brechbacke (30) mit ihrer Rückseite auf der Stützfläche (16) der Brechschwinge (10) aufgesetzt ist,
**dass** im Bereich der Stützfläche (16) der Brechschwinge (10) zumindest ein Vorsprung (17) angeordnet ist, der in eine Ausnehmung (39) der Brechbacke (30) eingesetzt ist,
und **dass** vorzugsweise die Ausnehmung (39) den Vorsprung (17) in Richtung quer zur Ebene der Stützfläche (16) der Brechschwinge (10) allseitig umschließt.

11. Brecherbaugruppe nach Anspruch 10,
**dadurch gekennzeichnet,**
**dass** im Bereich des Kopfteils (11) und des Fußteils (14) jeweils ein Vorsprung (17) angeordnet ist.

12. Brecherbaugruppe nach einem der vorhergehenden Ansprüche,
**dadurch gekennzeichnet**,
das Klemmelement (20) im Bereich der Stützfläche (16) der Brechschwinge (10) gehalten und von der Brechbacke (30) zumindest teilweise überdeckt ist.

13. Brecherbaugruppe nach Anspruch 12,
**dadurch gekennzeichnet,**
**dass** das Klemmelement (20) im Bereich des Fußteils (14) gehalten ist.

14. Brecherbaugruppe nach einem der Ansprüche 12 oder 13,
**dadurch gekennzeichnet,**
**dass** die Brechbacke (13) auf ihrer Rückseite eine Klemmaufnahme (39.1) aufweist, in die das Stützelement (23) des Klemmelements (20) eingreift, und
**dass** die Klemmaufnahme (39.1) die Stützfläche (35.1) der Brechbacke (30) bildet.

## Claims

1. A crusher assembly for a jaw crusher having a swing jaw (10) and a crusher jaw (30) having teeth (33) formed on the crushing side thereof, wherein the crusher jaw (30) can be mounted on the swing jaw (10), wherein the crusher jaw (30) comprises end faces (35) on the opposite ends thereof,
wherein a clamping piece (50) having a clamping surface (52) acts on the one end face (35) and the crusher jaw (30) is supported on a clamping piece (20) by means of a support surface (35.1),
wherein the swing jaw (10) comprises a head part (11) having a bearing, particularly a rotary or pivot bearing (12), on the end region thereof facing away from the clamping piece (50),
and wherein the crusher jaw (30) at least partially covers the region of the swing jaw (10) in front of the pivot bearing (12), and wherein the teeth (33) are implemented as bars extending from the first end face (35) to the second end face (35),
**characterized in that**
the clamping piece (50) and the clamping element (20) are interchangeably connected to the swing jaw (10),
**in that** the teeth (33) each form a center segment (33.2) and two end segments (33.1) adjacent thereto, wherein the end segments (33.1) each end in the region of an end face (35),
**in that** a transition segment (36) is formed between the center segment (33.1) and at least one of the end segments (33.1),
and **in that** the grooves (32) formed between the teeth (33) bend, in the region of at least one transition segment (36), in the direction toward a support surface (16) of the swing jaw (10) on which the crusher jaw (30) can be mounted.

2. The crusher assembly according to claim 1,
**characterized in that**
the support surface (35.1) of the crusher jaw (30) is formed by the end face (35) formed on the crusher jaw (30) facing away from the clamping piece (50).

3. The crusher assembly according to claim 1 or 2,
**characterized in that**
the swing jaw (10) comprises a base body (13) comprising the head part (11) and a foot part (14),
that the clamping element (20) is attached in the region of the foot part (14) or in an intermediate region between the head part (11) and the foot part (14), and the clamping piece (50) is attached in the region of the head part (11),
that attaching screws (53) inserted in screw receptacles (18.3) of the head part (11) are used for attaching the clamping piece (50),
and that the screw receptacles (18.3) are disposed on the side facing away from the foot part (14) above the bearing (12) in the head part (11).

4. The crusher assembly according to claim 3,
**characterized in that**
the clamping piece (50) comprises screw receptacles through which the attaching screws (53) are passed,
that the screw receptacles (18.3) in the head part (11) are implemented as through holes, through which the attaching screws (53) are passed and then secured by means of a nut.

5. The crusher assembly according to any one of the claims 1 through 4,
**characterized in that**
the clamping piece (50) comprises one clamping area (51, 52) on each of the opposite sides thereof, that the swing jaw (10) comprises a lip (18) having a beveled surface (18.1) disposed thereon, and that a clamping surface (51) of the clamping piece (50) is supported on the beveled surface (18.1).

6. The crusher assembly according to claim 5,
**characterized in that**
that the lip (18) is formed on the head part (11) of the swing jaw (10) and is disposed on the side facing away from the foot part (14), above the pivot bearing (12).

7. The crusher assembly according to any one of the claims 1 through 6,
**characterized in that**
the clamping element (20) comprises a plug attachment (21) by means of which said element can be interchangeably inserted in a plug receptacle (15.4) of the swing jaw (10), wherein the plug attachment (21) is preferably implemented as a strip.

8. The crusher assembly according to any one of the claims 1 through 7,
**characterized in that**
the clamping element (20) supports a support element (23) on a connecting piece (22),
and that the support element (23) forms a clamping surface (25) acting on the associated support surface (35.1) of the crusher jaw (30).

9. The crusher assembly according to claim 8,
**characterized in that**
the connecting piece (22) comprises a front deflecting surface (24) at an angle of greater than 180° to the front plane of the crusher jaw (30) formed by the teeth (33) on the front side.

10. The crusher assembly according to any one of the claims 1 through 9,
**characterized in that**
the back side (30) of the crusher jaw (30) is placed on the support area (16) of the swing jaw (10),
that at least one protrusion (17) is disposed in the area of the support surface (16) of the swing jaw (10) and inserted in a recess (39) of the crusher jaw (30),
and that the recess (39) preferably encloses the protrusion (17) on all sides in the direction transverse to the plane of the support surface (16) of the swing jaw (10).

11. The crusher assembly according to claim 10,
**characterized in that**
that one protrusion (17) each is disposed in the region of the head part (11) and the foot part (14).

12. The crusher assembly according to any one of the preceding claims,
**characterized in that**
the clamping element (20) is mounted in the region of the support surface (16) of the swing jaw (10) and is partially covered by the crusher jaw (30).

13. The crusher assembly according to claim 12,
**characterized in that**
the clamping element (20) is mounted in the region of the foot part (14).

14. The crusher assembly according to any one of the claims 12 or 13,
**characterized in that**
the crusher jaw (13) comprises a clamping receptacle (39.1) on the back side thereof, in which the support element (23) of the clamping element (20) engages, and
that the clamping receptacle (39.1) forms the support surface (35.1) of the crusher jaw (30).

## Revendications

1. Ensemble de concassage pour un concasseur à mâchoires avec un bras de concassage (10) et une mâchoire de concassage (30) sur le côté de concassage de laquelle sont formées des dents (33), la mâchoire de concassage (30) pouvant être montée sur le bras de concassage (10), la mâchoire de concassage (30) présentant à ses extrémités opposées des surfaces d'extrémité (35),
une pièce de serrage (50) avec une surface de serrage (52) agissant sur l'une des surfaces d'extrémité (35) et la mâchoire de concassage (30) étant appuyée par une surface d'appui (35.1) sur un élément de serrage (20),
le bras de concassage (10) présentant, dans sa zone d'extrémité tournée vers la pièce de serrage (50), une partie de tête (11) avec un palier, en particulier un palier de rotation ou de pivotement (12),
et dans lequel la mâchoire de concassage (30) recouvre au moins partiellement la zone du bras de concassage (10) devant le palier de pivotement (12), et dans lequel les dents (33) sont réalisées en forme de barrette et s'étendent de la première surface d'extrémité (35) jusqu'à la deuxième surface d'extrémité (35),
**caractérisé en ce que** la pièce de serrage (50) et l'élément de serrage (20) sont reliés de manière interchangeable au bras de concassage (10),
**en ce que** les dents (33) forment respectivement une section centrale (33.2) et deux sections d'extrémité (33.1) qui s'y raccordent, les sections d'extrémité (33.1) se terminant respectivement dans la zone d'une surface d'extrémité (35),
**en ce qu'**une section de transition (36) est formée entre la section centrale (33.1) et au moins l'une des sections d'extrémité (33.1),
et **en ce que** les rainures (32) formées entre les dents (33) s'étendent dans la zone d'au moins une section de transition (36) en s'infléchissant en direction d'une surface d'appui (16) du bras de concassage (10), sur laquelle la mâchoire de concassage (30) peut être montée.

2. Ensemble de concassage selon la revendication 1,
**caractérisé en ce que** la surface d'appui (35.1) de la mâchoire de concassage (30) est formée par la surface d'extrémité (35) qui est formée sur la mâchoire de concassage (30) à l'opposé de la pièce de serrage (50).

3. Ensemble de concassage selon la revendication 1 ou 2,
**caractérisé en ce que** le bras de concassage (10) comprend un corps de base (13) qui comprend la partie de tête (11) et une partie de pied (14),
que l'élément de serrage (20) est fixé dans la zone de la partie de pied (14) ou dans une zone intermédiaire entre la partie de tête (11) et la partie de pied (14) et que la pièce de serrage (50) est fixée dans la zone de la partie de tête (11),
**en ce que**, pour la fixation de la pièce de serrage (50), on utilise des vis de fixation (53) qui sont insérées dans des logements de vis (18.3) de la partie de tête (11),
et **en ce que** les logements de vis (18.3) sont disposés sur le côté opposé à la partie de pied (14), au-dessus du palier (12) dans la partie de tête (11).

4. Ensemble de concassage selon la revendication 3,
**caractérisé en ce que** la pièce de serrage (50) présente des logements de vis à travers lesquels sont passées les vis de fixation (53),
**en ce que** les logements de vis (18.3) dans la partie de tête (11) sont conçus comme des trous traversants à travers lesquels les vis de fixation (53) sont introduites puis bloquées par un écrou.

5. Ensemble de concassage selon l'une des revendications 1 à 4,
**caractérisé en ce que** la pièce de serrage (50) présente une surface de serrage (51, 52) sur chacun des côtés opposés, **en ce que** le bras de concassage (10) présente un appendice (18) avec une surface inclinée (18.1) disposée sur celui-ci, et **en ce que** la pièce de serrage (50) s'appuie par une surface de serrage (51) sur la surface inclinée (18.1).

6. Ensemble de concassage selon la revendication 5,
**caractérisé en ce que** l'appendice (18) est formé sur la partie de tête (11) du bras de concassage (10) et est disposé sur le côté opposé à la partie de pied (14), au-dessus du palier de pivotement (12).

7. Ensemble de concassage selon l'une des revendications 1 à 6,
**caractérisé en ce que** l'élément de serrage (20) présente un embout d'enfichage (21) avec lequel il est inséré de manière interchangeable dans un logement d'enfichage (15.4) du bras de concassage (10), l'embout d'enfichage (21) étant de préférence en forme de baguette.

8. Ensemble de concassage selon l'une quelconque des revendications 1 à 7,
**caractérisé en ce que** l'élément de serrage (20) porte un élément d'appui (23) sur une pièce de liaison (22),
et **en ce que** l'élément d'appui (23) forme une surface de serrage (25) qui agit sur la surface d'appui (35.1) associée de la mâchoire de concassage (30).

9. Ensemble de concassage selon la revendication 8,
**caractérisé en ce que** la pièce de liaison (22) présente une surface de déviation avant (24) qui forme un angle supérieur à 180° avec le plan frontal avant de la mâchoire de concassage (30) formé par les dents (33).

10. Ensemble de concassage selon l'une des revendications 1 à 9,
**caractérisé en ce que** la mâchoire de concassage (30) est posée avec sa face arrière sur la surface d'appui (16) du bras de concassage (10),
**en ce que**, dans la zone de la surface d'appui (16) du bras de concassage (10), est disposée au moins une saillie (17) qui est insérée dans un évidement (39) de la mâchoire de concassage (30),
et **en ce que**, de préférence, l'évidement (39) entoure de tous côtés la saillie (17) dans une direction transversale au plan de la surface d'appui (16) du bras de concassage (10).

11. Ensemble de concassage selon la revendication 10,
**caractérisé en ce qu'**une saillie (17) est respectivement disposée dans la zone de la partie de tête (11) et de la partie de pied (14).

12. Ensemble de concassage selon l'une quelconque des revendications précédentes, **caractérisé en ce que** l'élément de serrage (20) est maintenu dans la zone de la surface d'appui (16) du bras de concassage (10) et est recouvert au moins partiellement par la mâchoire de concassage (30).

13. Ensemble de concassage selon la revendication 12,
**caractérisé en ce que** l'élément de serrage (20) est maintenu dans la zone de la partie de pied (14).

14. Ensemble de concassage selon l'une des revendications 12 ou 13,
**caractérisé en ce que** la mâchoire de concassage (13) comporte sur sa face arrière un logement de serrage (39.1) dans lequel s'engage l'élément d'appui (23) de l'élément de serrage (20), et **en ce que** le logement de serrage (39.1) constitue la surface d'appui (35.1) de la mâchoire de concassage (30).
